# FASCICULE DE BREVET EUROPEEN

(11) **EP 0 557 206 B1**
(45) Date de publication et mention de la délivrance du brevet: **27.12.1996**
(21) Numéro de dépôt: 93400440.9
(22) Date de dépôt: 19.02.1993
(51) Int. Cl.: H01H 43/10

(54) **Programmateur muni d'un système de commande en pas à pas**
Programmschaltwerk mit einem Steuerungssystem für schrittweise Betätigung
Programmer with a step by step control system

(30) Priorité: 21.02.1992 FR 9202000
(43) Date de publication de la demande: 25.08.1993
(73) Titulaire: ESSWEIN S.A., F-85002 La Roche-sur-Yon (FR)
(72) Inventeur: Bouron, Michel, F-92402 Courbevoie Cédex (FR)
(74) Mandataire: Chaverneff, Vladimir

(56) Documents cités:
- EP-A- 0 159 219
- EP-A- 0 459 851
- FR-A- 2 271 609
- FR-A- 2 642 865
- FR-A- 2 649 246

## Description

La présente invention concerne un programmateur électromécanique selon le préambule de la revendication 1 pour appareil électroménager du type lave-linge, lave-vaisselle, ou machine lavante et séchante.

La présente invention concerne aussi un appareil ménager comportant au moins un tel programmateur.

Le principe de fonctionnement d'un programmateur à présélection douce de programme est connu et décrit dans trois brevets français : deux brevets CROUZET publiés sous le n° 2 642 865 et n° 2 649 246 ainsi que dans un brevet de la demanderesse publié sous le n° 2 662 849 (& EP-A-0 459 851) sur lequel se fonde le préambule de la revendication 1. Les programmateurs à présélection douce tels que décrits dans ces brevets ne nécessitent aucun organe supplémentaire tel qu'un second micro-moteur ou un électro-aimant, et le principe de fonctionnement est décrit ci-après à l'aide de la figure 1.

Un programmateur est dit à "présélection douce" parce qu'il permet à l'utilisateur, lorsque celui-ci sélectionne un programme, de ne manipuler qu'une came de présélection au lieu du bloc came, celui-ci venant se positionner automatiquement sur le programme choisi.

Un programmateur à présélection douce 10 dont un exemple est représenté sur la figure 1 comporte une came de présélection 12 munie de moyens de liaison mécanique (par exemple des bossages 11) coopérant avec un organe d'embrayage 13 (comportant par exemple des trous 20 adaptés aux bossages 11). Lorsque l'utilisateur sélectionne un programmme, la came de présélection 12 vient (par l'intermédiaire des bossages 11) pousser l'organe 13 qui s'embraye sur une came d'autorisation de passage de pas 15 solidaire du système de réduction de vitesse 16 (appelé aussi réducteur et représenté en lignes pointillées sur l'exemple de la figure 1) du micro-moteur 22. lors de son embrayage sur la came d'autorisation de passage de pas 15, l'organe d'embrayage 13 ferme un interrupteur 18 qui déclenche l'alimentation du micro-moteur 22 et met hors tension tous les réseaux de contacts électriques commandés par les cames du bloc came 14. Le micro-moteur 22 entraîne alors la came d'autorisation de passage de pas 15 et avec lui le bloc came principal 14 solidaire de celle-ci par l'intermédiaire d'un levier excentrique 23 de passage de pas entraînant le bloc came principal 14 jusqu'à ce que l'organe d 'embrayage 13 se resolidarise avec la came de présélection douce de programme 11 en se repositionnant par rapport à celle-ci grâce à un moyen élastique 19 lorsque le bloc came principal 14 a rejoint la position sélectionnée par la came de présélection 12. L'organe d'embrayage 13 se désolidarise alors de la came d'autorisation de passage de pas 15 et coupe provisoirement l'alimentation du micro-moteur 22 pour mettre sous tension les réseaux de contacts électriques commandés par les cames du bloc came principal 14.

Ainsi prend fin la présélection du programme et le déroulement normal de celui-ci peut commencer.

Or, pour ce type de programmateur se pose un grave problème qui est celui de la conformité du diagramme des contacts de commande des composants récepteurs commandés par le bloc came principal, par rapport au positionnement par l'utilisateur du bloc came principal.

En effet, lorsque celui-ci est entraîné par le micro-moteur par l'intermédiaire de l'organe d'embrayage, de la came d'autorisation de passage de pas et du réducteur, et que ce micro-moteur est alimenté, le bloc-came continue de tourner jusqu'au pas correspondant au premier cran du programme sélectionné. Or, au moment où il se solidarise au bloc came, le micro-moteur sera toujours dans une position quelconque vis-à-vis des interrupteurs car son trajet dépend de la durée de l'alimentation du micro-moteur, d'un éventuel rattrapage de jeu et d'une éventuelle projection due à la chute d'un interrupteur commandé par le profil d'une ou plusieurs cames de l'ensemble bloc came et certains contacts peuvent être ouverts alors qu'ils devraient être fermés (ou réciproquement) ou encore être en position de micro-fermeture ou de micro-ouverture.

Pour qu'un produit tel que le programmateur à présélection douce puisse être industrialisé et commercialisé, il est nécessaire que son fonctionnement corresponde exactement au programme effectué par les différents organes de la machine et, dans ce but, que le fabricant puisse vérifier de façon fiable la conformité électrique du produit et que le client puisse également s'assurer de cette conformité par un contrôle de réception. D'autre part, le technicien du service après-vente doit lui aussi pouvoir diagnostiquer la défaillance d'un composant récepteur ou du programmateur lui-même. Il est nécessaire pour cela que l'on puisse de façon simple, positionner le bloc came précisément et sûrement tel qu'il doit être en fonctionnement normal.

Le programmateur conforme à l'invention est un programmateur électromécanique pour appareil électro-ménager comportant au moins un micro-moteur entraînant un bloc-came par l'intermédiaire d'une came d'autorisation de passage de pas et il est caractérisé en ce qu'il comporte un système de commande en pas à pas du micro-moteur, comprenant un interrupteur à commande manuelle, branché en parallèle sur un interrupteur commandant l'alimentation électrique du micro-moteur. Selon une solution préférentielle, en incorporant au bloc came du programmateur un levier interrupteur auquel vient se connecter un ensemble de contacts électriques de commande du micro-moteur manipulé par un utilisateur, celui-ci peut vérifier aisément la position du bloc came vis-à-vis du diagramme des interrupteurs. Cet utilisateur peut, grâce à cet ensemble, alimenter à volonté le micro-moteur tandis que le bloc came se trouve dans sa position de contrôle comme en fonctionnement normal, et, grâce à un repérage visuel des pas du bloc came, vérifier la correspondance entre la position du bloc cames et le circuit de commande des organes de la machine.

Cette solution est simple et peu coûteuse puisqu'elle ne nécessite que l'ajout d'un ensemble de contacts électriques simple et de légères modifications de dispositifs déjà existants sur tous les programmateurs.

La présente invention sera mieux comprise et des avantages supplémentaires apparaîtront à la lecture de la description qui va suivre, illustrée par les figures suivantes:
- la figure 1 représente une vue en coupe d'un exemple de programmateur à présélection douce connu et a déjà été décrite précédemment,
- et la figure 2 représente une vue en coupe d'un mode de réalisation schématique du système de commande en pas à pas selon l'invention d'un programmateur à sélection douce tel que décrit plus haut.

Tous les programmateurs 1, qu'ils soient à sélection douce ou non, possèdent un levier de positionnement 17 appelé encore levier anti-retour. Dans la figure 2 le levier 17 pivote autour d'un axe X et est maintenu par un moyen élastique 3 (ici un ressort) sur un profil dentelé 4, comme par exemple un profil en dents de rochet (ou anti-retour) 4 représentant chacune un pas du programme, du bloc came 14 pouvant tourner autour de l'axe Y. La partie 2' du levier 17 a une forme de bec telle qu'elle épouse une ou plusieurs dents 4 du bloc came 14.

Au cours du franchissement d'un pas de ce bloc came 14 (dans le sens anti-horaire dans le cas particulier de la figure 2 qui elle est vue suivant F, ou dans le sens horaire lorsque le programmateur est vu côté bouton de commande), le levier 17 effectue un mouvement de pivot autour de son axe X de bas en haut puis de haut en bas, l'amplitude de ce mouvement dépendant de la hauteur de ces dents 4. Sa fonction dans tous les progammateurs est d'assurer la continuité du passage de pas du bloc came 14 lorsque le ou les becs de sa partie 2' a ou ont franchi le sommet de la dent 4 et que le levier de l'excentrique (non représenté sur la figure 2) qui pousse le bloc came 14 à l'aide d'une autre dent du même profil ou d'un autre profil du bloc-cames 14 est dégagé de cette dernière, et éventuellement après l'arrêt du micro-moteur 22 en pressant sur la ou les dents 4. Le moyen élastique 3 maintient le levier de positionnement 17 encastré dans le profil 4 et positionne alors parfaitement le bloc came 14 de façon stable.

Selon l'invention on ajoute à cet ensemble connu un interrupteur 6, de contacts 61 et 62 pouvant venir se toucher (comme par exemple un interrupteur bilames, ou de tout autre type compatible avec le présent dispositif) ainsi qu'un contact 63 relié à une borne du micro-moteur 22. Le contact 62 de l'interrupteur 6 est relié à l'autre borne du micro-moteur 22. Les bornes de ce micro-moteur 22 étant reliées par ailleurs, comme dans tous les types de programmateur, au circuit de commande 24 des organes de la machine commandé par le bloc came.

Les contacts 71, 72 et 73 de l'ensemble 7 sont connectés respectivement aux contacts 61, 62 et 63 du programmateur 1. Cet ensemble 7 est muni d'un bouton pressoir 74 pouvant être mono-stable, mettant en connexion, lorsqu'il est enfoncé les contacts 71 et 72. Les contacts 71 et 73 sont connectés respectivement aux pôles d'une alimentation électrique.

Les contacts 71, 72 et 73 peuvent être solidaires respectivement des contacts 61, 62 et 63 dans le cas où le système est intégré au progammateur ou venir se connecter respectivement aux contacts 61, 62 et 63 solidaires du programmateur, le système étant alors composé de deux sous-ensembles pouvant se brancher électriquement l'un à l'autre grâce, par exemple, à un connecteur à 3 connexions.

Après avoir, si besoin est, branché l'ensemble 7 sur le programmateur et l'avoir mis sous tension, une pression sur le bouton pressoir 74 alimente le micro-moteur 22. Celui-ci entraîne le bloc-cames 14 (sur la figure dans le sens anti-horaire) qui a préalablement été mis en position de présélection (voir description de la figure 1). Le leviel 17 va donc suivre le profil en dents de rochet 4 du bloc came 14 et par un premier mouvement de bas en haut relatif par rapport au bloc came 14 va venir fermer l'interrupteur 6 .Pour ce faire, le levier 17 peut être muni d'une excroissance 2". Il suffit alors de relâcher la pression du bouton pressoir pour que le micro-moteur 22 entraîne le bloc came 14 automatiquement jusqu'à ce que le levier 17 effectue, en suivant le profil 4, un second mouvement de haut en bas ouvrant l'interrupteur 6 et coupant donc l'alimentation du micro-moteur 22.

Le bloc-cames 14 se trouve alors dans sa position de contrôle comme en fonctionnement normal mais est stoppé sur un cran du bloc-cames 14, tant que l'utilisateur n'aura pas décidé de passer au cran suivant en pressant à nouveau le bouton pressoir 74 et ainsi de suite. L'impulsion manuelle sur le pressoir doit être suffisamment longue pour commencer l'auto-alimentation du micro-moteur 22 mais devra toujours être plus courte que la durée de passage de pas qui peut être variable d'un modèle de programmateur à un autre en fonction de la temporisation de base.

Cette fonction d'ouverture et de fermeture de l'interrupteur de l'ensemble de contacts électriques 7 commandant l'alimentation du micro-moteur peut être réalisée par un levier supplémentaire autre que le levier de positionnement sans sortir du cadre de l'invention, telle que revendiquée.

D'autre part, le levier peut être lui-même une connexion électrique assurant, par son mouvement de haut en bas, la fonction d'interrupteur à la place de l'interrupteur 6.

Afin de pouvoir se repérer sur le bloc came 14, le programmateur 1 peut posséder une fenêtre 9 de forme quelconque comme carrée, rectangulaire, ronde ou ovale située de préférence au plus près de la came rapide ou du satellite d'embrayage (non représenté sur la figure 2) permettant à l'utilisateur de connaître la position du bloc came 14 par rapport au diagramme des interrupteurs grâce à un repère, qui peut être un repère par numéro ou par signes gravés ou moulés sur la came rapide, sur une came supplémentaire entraînée par la came rapide.ou sur le bloc came principal. Tout autre emplacement de ce repère sur le bloc came est possible sans sortir du cadre de l'invention, telle que revendiquée.

Le passage en pas à pas doit toujours se faire à l'aide d'une impulsion manuelle sur le bouton poussoir 74 (ou plusieurs si nécessaire). Néanmoins, il est toujours possible d'aller d'un cran quelconque à un autre cran quelconque en maintenant la pression sur le bouton pressoir 74 . Il suffit de relâcher la pression lorsqu'apparaît le numéro ou le signe précédent le cran désiré et le bloc came se positionnera tout seul sur le cran désiré grâce à l'invention.

La présente invention s'applique particulièrement aux programmateurs à présélection douce ne comportant qu'un seul micro-moteur mais s'applique évidemment à tous les types de programmateurs équipant tous les types d'appareil dont le fonctionnement nécessite un programme, notamment les appareils électroménagers.

## Revendications

1. Programmateur (1) électromécanique pour appareil électroménager comportant au moins un micro-moteur (22) entraînant un bloc-came (14) par l'intermédiaire d'une came d'autorisation de passage de pas (15), caractérisé en ce qu'il comporte un système de commande en pas à pas du micro-moteur (22), comprenant un interrupteur (74) à commande manuelle, branché en parallèle sur un interrupteur (6) commandant l'alimentation électrique du micro-moteur (22).

2. Programmateur selon la revendication 1, caractérisé en ce qu'il comporte un repère permettant d'identifier le cran correspondant au positionnement du bloc-came (14).

3. Programmateur selon la revendication 2, caractérisé en ce que ce repère est constitué de chiffres ou signes apposés sur la came d'autorisation de passage de pas (15), sur une came supplémentaire ou sur le bloc came (14), visualisable par l'utilisateur au travers d'une fenêtre (9).

4. Programmateur selon l'une quelconque des revendications précédentes, caractérisé en ce qu'il comporte un levier (17) maintenu sur un profil (4) du bloc came (14) par un moyen élastique (3), qui assure l'ouverture et la fermeture dudit interrupteur (6) commandant l'alimentation du micro-moteur (22) par son mouvement relatif par rapport au bloc came (14), assurant ainsi automatiquement la phase finale de passage d'un pas du bloc came (14).

5. Programmateur selon la revendication 4, caractérisé en ce que le levier (17) est le levier de positionnement ou anti-retour du bloc came (14).

6. Programmateur selon la revendication 4, caractérisé en ce que le levier est un levier supplémentaire autre que le levier de positionnement (17).

7. Programmateur selon l'une des revendications précédentes, caractérisé en ce qu'il comporte des connexions (61, 62, 63) permettant ledit branchement parallèlement à l'interrupteur (6) constitué ou commandé par le levier (17) de l'interrupteur (74) commandant ainsi l'alimentation électrique du système actionné par l'utilisateur.

8. Programmateur selon l'une quelconque des revendications précédentes, caractérisé en ce que ledit programmateur est un programmateur dit "à présélection douce" et à un seul micro-moteur (22) comportant une came de présélection (12) dont la manipulation déclenche, par l'intermédiaire d'un organe embrayage (13), l'alimentation du micro-moteur (22) entraînant le bloc-cames (14) jusqu'à la position présélectionnée par l'utilisateur.

9. Appareil ménager, caractérisé en ce qu'il comporte au moins un programmateur (1) selon l'une quelconque des revendications précédentes.

## Patentansprüche

1. Elektromechanische Programmsteuerung für ein elektrisches Haushaltsgerät mit mindestens einem Mikromotor (22), der einen Nockenblock (14) über eine Schrittschalt-Freigabenocke (15) antreibt, dadurch gekennzeichnet, daß sie ein Schrittsteuersystem für den Mikromotor (22) mit einem handbetätigten Schalter (74) aufweist, der parallel zu einem Schalter (6) angeordnet ist, welcher die elektrische Speisung des Mikromotors (22) steuert.

2. Programmsteuerung nach Anspruch 1, dadurch gekennzeichnet, daß sie eine Marke aufweist, mit der die Raststellung entsprechend der Positionierung des Nockenblocks (14) identifiziert werden kann.

3. Programmsteuerung nach Anspruch 2, dadurch gekennzeichnet, daß diese Marke von Ziffern oder Zeichen gebildet wird, die auf die Schrittfreigabenocke (15), auf eine zusätzliche Nocke oder auf den Nockenblock (14) aufgebracht und für den Benutzer durch ein Fenster (9) sichtbar sind.

4. Programmsteuerung nach einem beliebigen der vorhergehenden Ansprüche, dadurch gekennzeichnet, daß sie einen Hebel (17) aufweist, der durch ein elastisches Mittel (3) auf ein Profil (4) des Nockenblocks (14) gedrückt wird und das Öffnen und Schließen des den Mikromotor (20) speisenden Schalters (6) durch seine Relativbewegung bezüglich des Nockenblocks (14) bewirkt und damit automatisch die letzte Phase der Schrittbewegung des Nockenblocks (14) gewährleistet.

5. Programmsteuerung nach Anspruch 4, dadurch gekennzeichnet, daß der Hebel (17) der Positionierhebel oder Rasthebel des Nockenblocks (14) ist.

6. Programmsteuerung nach Anspruch 4, dadurch gekennzeichnet, daß der Hebel ein zusätzlicher Hebel ist, der sich vom Positionierhebel (17) unterscheidet.

7. Programmsteuerung nach einem beliebigen der vorhergehenden Ansprüche, dadurch gekennzeichnet, daß sie Verbinder (61, 62, 63) aufweist, die den parallelen Anschluß des Schalters (74) an den Schalter (6) erlauben, der vom Hebel (17) gebildet und gesteutert wird, sodaß die elektrische Speisung des vom Benutzer betätigten Systems gesteuert wird.

8. Programmsteuerung nach einem beliebigen der vorhergehenden Ansprüche, dadurch gekennzeichnet, daß es sich um eine Programmsteuerung mit sanfter Vorwahl und mit einem einzigen Mikromotor (22) mit einer Vorwahlnocke (12) handelt, deren Betätigung über ein Koppelorgan (13) die Speisung des Mikromotors (22) auslöst, welcher den Nockenblock (14) bis in die vom Benutzer vorgewählte Stellung antreibt.

9. Haushaltsgerät, dadurch gekennzeichnet, daß es mindestens eine Programmsteuerung (1) gemäß einem beliebigen der vorhergehenden Ansprüche enthält.

## Claims

1. Electromechanical programmer (1) for household electrical appliance including at least one micromotor (22) driving a cam unit (14) by means of a cam (15) for authorizing stepwise progression, characterized in that it includes a system for stepwise control of the micromotor (22), comprising a manually controlled switch (74) connected up in parallel with a switch (6) controlling the electrical power supply to the micromotor (22).

2. Programmer according to Claim 1, characterized in that it includes a reference mark making it possible to identify the notch corresponding to the positioning of the cam unit (14).

3. Programmer according to Claim 2, characterized in that this reference mark consists of numbers or symbols affixed to the cam (15) for authorizing stepwise progression, to an additional cam or to the cam unit (14) which can be seen by the user through a window (9).

4. Programmer according to any one of the preceding claims, characterized in that it includes a lever (17) held on a profile (4) of the cam unit (14) by an elastic means (3) which opens and closes the said switch (6) controlling the power supply to the micromotor (22) by its relative movement with respect to the cam unit (14) thus automatically providing for the final phase of progression by one step of the cam unit (14).

5. Programmer according to Claim 4, characterized in that the lever (17) is the positioning or non-return lever of the cam unit (14).

6. Programmer according to Claim 4, characterized in that the lever is an additional lever other than the positioning lever (17).

7. Programmer according to one of the preceding claims, characterized in that it includes connections (61, 62, 63) allowing the said connecting up in parallel with the switch (6) consisting of or controlled by the lever (17) of the switch (74) thus controlling the electrical power supply to the system actuated by the user.

8. Programmer according to any one of the preceding claims, characterized in that the said programmer is a so-called "easy preselection" programmer with a single micromotor (22) including a preselection cam (12), manipulation of which triggers, by means of an engagement member (13) the powering of the micromotor (22) driving the cam unit (14) as far as the position preselected by the user.

9. Household appliance, characterized in that it includes at least one programmer (1) according to any one of the preceding claims.
